# EUROPÄISCHE PATENTSCHRIFT

(11) **EP 0 739 692 B1**
(45) Veröffentlichungstag und Bekanntmachung des Hinweises auf die Patenterteilung: **30.01.2002**
(21) Anmeldenummer: 96104181.1
(22) Anmeldetag: 15.03.1996
(51) Int. Cl.: B26D 1/08

(54) **Schneidvorrichtung für Lebensmittelprodukte**
Cutting device for food products
Dispositif pour la coupe de produits alimentaires

(30) Priorität: 25.04.1995 DE 19515203
(43) Veröffentlichungstag der Anmeldung: 30.10.1996
(73) Patentinhaber: ALPMA Alpenland Maschinenbau GmbH, 83543 Rott am Inn (DE)
(72) Erfinder: Krebs, Karl-Heinz, 83109 Grosskarolinenfeld (DE)
(74) Vertreter: Manitz, Finsterwald & Partner

(56) Entgegenhaltungen:
- EP-A- 0 434 853
- DE-C- 226 017
- DE-C- 636 246

## Beschreibung

Die Erfindung betrifft eine Schneidvorrichtung für Lebensmittelprodukte, insbesondere für Käse, mit einem entlang einer in einem Rahmen gehaltenen Führung beweglichen Schneidmesser und Vorschubmitteln zur Erzeugung einer im wesentlichen senkrecht zur Schneidebene gerichteten Relativbewegung zwischen dem Rahmen und einer Schneidgutauflagefläche, wobei das Schneidmesser derart mit der Führung gekoppelt ist, daß ein Ausweichen des Schneidmesser infolge unterschiedlicher, senkrecht zur Schneidebene wirkender Kraftkomponenten möglich ist.

Bei derartigen Schneidvorrichtungen ist es problematisch, daß während des Schneidvorgangs auf das Schneidmesser neben den der Schneidbewegung entgegengerichteten Kräften auch Kräfte wirken, welche senkrecht zur Schneidebene verlaufende Komponenten aufweisen. Diese Kraftkomponenten können zu einem unerwünschten Ausweichen des Schneidmessers während des Schneidvorgangs führen, wodurch letztendlich eine unsaubere und unebene Schnittfläche entsteht.

Die Größe der senkrecht zur Schneidebene wirkenden Kraftkomponenten ist - neben dem Verlauf des Messeranschliffs - in erster Linie davon abhängig, wie weit sich die vor und hinter der Schneidebene liegenden Teilbereiche des Lebensmittelproduktes in Förderrichtung erstrecken. Falls die Erstreckung dieser Teilbereiche beiderseits der Schneidebene ungefähr gleich groß ist, heben sich die senkrecht zur Schneidebene wirkenden Kraftkomponenten weitgehend auf und die Erzielung eines sauberen Schnitts ist ohne größere Probleme möglich. Wenn die Längserstreckung des vor der Schneidebene liegenden Teilbereichs jedoch deutlich geringer als die Erstreckung des hinter der Schneidebene liegenden Teilbereichs ist - oder umgekehrt - sind die senkrecht zur Schneidebene in Richtung des Teilbereichs mit der geringeren Erstrekkung wirkenden Kräfte größer als die diesen Kräften entgegengerichteten Kräfte, was dann zu dem erwähnten und unerwünschten Ausweichen des Schneidmessers führt.

Dieses Problem tritt insbesondere dann auf, wenn an einem größeren, blockförmigen Lebensmittelprodukt der Anfangs- bzw. Endabschnitt abzuschneiden ist, welcher im Zuge der Minimierung des entstehenden Ausschusses möglichst klein gehalten werden muß.

Aus der EP-A-0 434 853 ist eine Schneidvorrichtung bekannt, bei der ein senkrecht zur Zuführrichtung des Schnittgutes verschiebbares Messerblatt zum Zweck des Ausgleichs eines unerwünschten Ausweichens des Messerblattes an einem Träger winkelverstellbar gehalten ist. Bei dieser Schneidvorrichtung wird das Schneidmesser zum Ausgleich des Ausweichens schräg zur Führungsebene des Messers verstellt, aber der Schnitt vertikal geführt. Dadurch ändern sich die auf das Schneidmesser wirkenden Kraftkomponenten, so daß letztlich ein gerader Schnitt erzielt wird.

Der vorliegenden Erfindung liegt daher die Aufgabe zugrunde, eine Schneidvorrichtung zu schaffen, die es erlaubt, insbesondere beim Schneiden blockförmiger Lebensmittelprodukte, saubere, ebene und insbesondere auch exakt senkrecht zur Schneidgutauflagefläche verlaufende Schnittflächen zu erzielen, ohne daß abgetrennte Schnittgutscheiben Biegekräften ausgesetzt werden, Risse bekommen oder gar brechen.

Diese Aufgabe wird erfindungsgemäß dadurch gelöst, daß die fest mit dem Schneidmesser verbundene Führung im Rahmen um eine parallel zur Schneidebene und parallel zur Schneidgutauflagefläche verlaufende Achse schwenkbar gelagert ist.

Erfindungsgemäß wird also ein Ausweichen bzw. Verlaufen des Schneidmessers infolge unterschiedlicher, senkrecht zur Schneidebene wirkender Kraftkomponenten bewußt in Kauf genommen, dieses Ausweichen bzw. Verlaufen jedoch dadurch kompensiert, daß die Führung des Schneidmessers in der Weise verschwenkt wird, daß sich letztendlich ein sauberer, senkrecht zur Schneidgutauflagefläche verlaufender Schnitt ergibt.

Wenn also beispielsweise beim Abschneiden des Anschnitts von einem blockförmigen Lebensmittelprodukt erwartet bzw. festgestellt wird, daß die senkrecht zur Schneidebene in Richtung des Anschnitts wirkenden Kräfte größer sind als die diesen Kräften entgegenwirkenden Kräfte, wird die Führung des Schneidmessers und damit die Schneidebene geringfügig in Richtung des Anschnitts geneigt, so daß sich der Winkel zwischen dem unter dem Anschnitt befindlichen Bereich der Schneidgutauflagefläche und der Schneidebene verkleinert und ein Ausweichen des Schneidmessers in Richtung des Anschnitts kompensiert wird.

Im Rahmen der Erfindung wurde folglich erkannt, daß die durch die Führung des Schneidmessers festgelegte Schneidebene und die tatsächlich erzielte Schnittfläche unter bestimmten Bedingungen nicht übereinstimmen, was dadurch ausgeglichen werden kann, daß die durch die Führung des Schneidmessers festgelegte Ebene in der Weise verstellt wird, daß die Abweichung dieser Ebene von der letztendlich erzielten Schnittfläche jeweils so groß ist, daß die Schnittfläche in der gewünschten Schnittflächenebene, insbesondere exakt senkrecht zur Schneidgutauflagefläche verläuft.

Falls gewünscht wird, mit der erfindungsgemäßen Schneidvorrichtung Schnittflächen zu erzeugen, welche nicht senkrecht zur Schneidgutauflagefläche verlaufen, ist dies ebenfalls möglich, da dann die Führung des Schneidmessers gegenüber der gewünschten, geneigt zur Schneidgutauflagefläche verlaufenden Schnittfläche entsprechend verschwenkt werden kann.
In der Regel werden jedoch senkrecht zur Schneidgutauflagefläche verlaufende Schnittflächen gewünscht, wobei in diesem Fall bei einer bevorzugten Ausführungsform der erfindungsgemäßen Schneidvorrichtung die Schneidebene bzw. die Führung des Schneidmessers bei einem Schwenkwinkel von 0° senkrecht zur Schneidgutauflagefläche verläuft und insbesondere der Schwenkwinkel in einem Bereich von ± 3° einstellbar ist. Bevorzugt ist der Schwenkwinkel dabei stufenlos verstellbar.

Es bestehen verschiedene, alternativ oder kombiniert einsetzbare Möglichkeiten, den Schwenkwinkel entsprechend den jeweiligen Anforderungen so einzustellen, daß eine in der gewünschten Ebene verlaufende Schnittfläche erzielt wird:
a) Der erforderliche Schwenkwinkel kann mittels eines oder mehrerer Probeschnitte empirisch ermittelt und für nachfolgend durchzuführende Schnitte entsprechend eingestellt werden.
b) Es können Mittel zur Detektion der Vorschubposition des zu schneidenden Lebensmittelproduktes vorgesehen werden, mittels derer die Abmessungen des zu schneidenden Lebensmittelproduktes vor und hinter der Schneidebene bestimmbar sind, wobei aufgrund dieser Information der Schwenkwinkel der Führung manuell oder automatisch eingestellt werden kann.
c) Die manuelle oder automatische Einstellung des Schwenkwinkels der Führung kann auch aufgrund von Informationen erfolgen, die von Mitteln geliefert werden, die zur Bestimmung der auf das Schneidmesser wirkenden, insbesondere der senkrecht zur Schneidebene gerichteten Kräfte geeignet sind.
d) Anstelle der Kräfte gemäß Punkt c) kann auch die Biegung des Schneidmessers bzw. das Maß des Abweichens des Schneidmessers aus der gewünschten Schneidebene bestimmt werden.

Der Schwenkwinkel der Führung des Schneidmessers kann auf die beschriebenen Arten entweder vor oder während der Ausführung eines Schnitts eingestellt werden. Bevorzugt wird diese Einstellung vor jedem bzw. während jedes Schnitts vorgenommen.

Falls der Schwenkwinkel während der Ausführung eines Schnitts eingestellt wird, ist es insbesondere möglich, den Schwenkwinkel ständig zu regeln, wodurch sich eventuell während eines einzigen Schnitts verändernden Kräften auf das Schneidmesser Rechnung getragen werden kann. Dies ist insbesondere beim Schneiden von inhomogenen Lebensmittelprodukten von Vorteil.

Weitere bevorzugte Ausführungsformen der Erfindung sind in den Unteransprüchen angegeben.

Die Erfindung wird nachfolgend beispielhaft unter Bezugnahme auf die Zeichnung beschrieben; es zeigt:
- Figur 1: die Frontansicht des oberen Teils einer erfindungsgemäßen Vorrichtung,
- Figur 2: die Seitenansicht einer Vorrichtung gemäß Figur 1 bei einem Schwenkwinkel von 0°, und
- Figur 3: die Seitenansicht einer Vorrichtung gemäß Figur 1 bei einem Schwenkwinkel α.

Figur 1 zeigt ein Schneidmesser 1 mit einem an seiner horizontalen Unterseite angeordneten Anschliff 2. Das Schneidmesser 1 ist an seinen beiden Seitenkanten jeweils mit einer Führungshülse 3 verbunden.

Durch die Führungshülsen 3 erstreckt sich jeweils eine Führungsstange 4, wobei diese Führungsstangen 4 einerseits parallel zueinander und andererseits parallel zur Schneidebene bzw. zum Schneidmesser 1 verlaufen.

Die Führungshülsen 3 und das mit ihnen verbundene Schneidmesser 1 sind in Pfeilrichtung entlang der Führungsstangen 4 vertikal verschiebbar, wobei diese Verschiebbewegung durch einen nicht dargestellten Antrieb erzeugt wird.

Zwischen den beiden Führungsstangen 4 ist in deren unteren Bereich eine Schneidgutauflagefläche 5 vorgesehen, die beispielsweise als Förderband ausgebildet sein kann.

Auf der Schneidgutauflagefläche 5 befindet sich ein zu schneidendes Lebensmittelprodukt 6.

Die Führungsstangen 4 sind oberhalb der Schneidgutauflagefläche 5 an deren oberen Enden um eine Achse A schwenkbar mit einem in Figur 1 nur bereichsweise dargestellten Rahmen 7 verbunden.

Durch ein Verschwenken der Führungsstangen 4 um die Achse A werden die Führungsstangen 4 und damit das Schneidmesser 1 in eine geneigt zur Zeichenebene verlaufende Ebene bewegt, wodurch der vorstehend beschriebene Kompensationseffekt erzielt wird.

In Figur 2 ist die Gesamtanordnung der in Figur 1 gezeigten Vorrichtung schematisch in ihrer Seitenansicht dargestellt.

Die Schneidgutauflagefläche 5 ist bei dieser Ausführungsform durch das Obertrum eines Förderbandes 8 gebildet.

Die in Figur 2 sichtbare Führungsstange 4, welche an ihrem oberen Ende um die Achse A schwenkbar mit dem Rahmen 7 verbunden ist, weist an ihrem unteren, unterhalb der Schneidgutauflagefläche 5 liegenden Ende einen schwenkbar angebrachten Betätigungshebel 9 auf.

Das der Führungsstange 4 abgewandte Ende des Betätigungshebels 9 ist wiederum schwenkbar mit einem Winkelhebel 10 verbunden, der schwenkbar um eine sich parallel zur Schwenkachse A erstreckende Drehachse B gelagert ist.

Das dem Betätigungshebel 9 abgewandte Ende des Winkelhebels 10 ist drehbar mit dem Kolben 11 einer Zylinder-Kolbeneinheit 12 verbunden, deren Kolben 13 schwenkbar an einem ortsfesten, relativ zum Rahmen 7 nicht beweglichen Teil 14 angebracht ist.

Bei der in Figur 2 dargestellten Position der Führungsstange 4 erstreckt sich diese senkrecht zur Schneidgutauflagefläche 5, wobei eine derartige Einstellung beispielsweise dann sinnvoll ist, wenn senkrecht zur Schneidgutauflagefläche 5 verlaufende Schnitte erzeugt werden sollen und erwartet wird, daß sich die senkrecht zur Schneidebene auf das Schneidmesser 1 wirkenden Kräfte gegenseitig aufheben, was beispielsweise dann der Fall ist, wenn die beiden vor und hinter der Schneidebene liegenden Teilbereiche genügend groß sind, insbesondere wenn ihre Abmessungen senkrecht zur Schneidebene mindest 120 mm betragen. Ein gegenseitiges Aufheben der wirkenden Kräfte ist auch dann gegeben, wenn die Teilbereiche das angegebene Maß unterschreiten, jedoch ungefähr gleich groß sind.

Durch eine Beaufschlagung der Zylinder-Kolben-Einheit 12 kann die Führungsstange 4 um den Winkel α bei Bedarf in die in Figur 3 dargestellte Position verschwenkt werden.

Dabei bewegt sich der Kolben 11 in den Zylinder 13, wodurch dieser aufgrund der Verbindung mit dem um die ortsfeste Achse B schwenkbar gelagerten Winkelhebel 10 im Uhrzeigersinn verschwenkt wird.

Gleichzeitig wird der Winkelhebel 10 entgegen dem Uhrzeigersinn verschwenkt, wodurch die Führungsstange 4 über den Betätigungshebel 9 in die in Figur 3 dargestellte Position bewegt wird. In dieser Position ist die Führungsstange 4 aus der Vertikalen in Richtung des abzutrennenden Anschnitts des Lebensmittelproduktes 6 um den Winkel α geneigt.

Die in Figur 3 dargestellte Schwenkposition ist beispielsweise dann einsetzbar, wenn der in Förderrichtung C vorne liegende Anschnitt des Lebensmittelproduktes 6 abgeschnitten werden soll. In diesem Fall sind die in Förderrichtung C auf das Schneidmesser 1 wirkenden Kräfte größer als diejenigen Kräfte, die entgegen der Förderrichtung wirken. Dies ist dadurch bedingt, daß der in Förderrichtung vor der Schneidebene liegende Anschnittbereich des Lebensmittelproduktes 6 geringere Abmessungen aufweist als der restliche, hinter der Schneidebene liegende Bereich.

Für das Abtrennen des Anschnitts bzw. des vorderen Endabschnitts des Lebensmittelproduktes 6 muß demzufolge die Führungsstange 4 um die Achse A im Uhrzeigersinn verschwenkt werden.

Wenn hingegen der hintere Endabschnitt des Lebensmittelproduktes 6 abgeschnitten werden soll, wäre die Führungsstange 4 aus der Vertikalen entgegen dem Uhrzeigersinn um die Achse A zu verschwenken.

Alternativ zu der in den Figuren dargestellten Ausführungsform kann der die Führungsstange 4 beaufschlagende Anlenkmechanismus auch oberhalb der Schneidgutauflagefläche 5 und die Schwenkachse A unterhalb oder in der Schneidgutauflagefläche 5 angeordnet werden.

Bevorzugt wird die Schwenkachse A in der Schneidgutauflagefläche derart angeordnet, daß sie mit der Schneidkante des Schneidmessers 1 in seiner nach unten verfahrenen Position übereinstimmt, da in diesem Fall die Schneidkante des Schneidmessers 1 trotz verschiedener Schwenkpositionen der Führungsstange 4 immer an der gleichen Stelle der Schneiagutauflagefläche 5 auftrifft.

Bei einer bevorzugten Ausführungsform der Erfindung wird das Schneidmesser parallel beabstandet zu der durch die Achsen der Führungsstangen definierten Führungsebene angeordnet und zur Erzeugung der Schneidbewegung von einer Kurbelstange beaufschlagt, welche von einer Kurbel antreibbar ist, die auf der dem Schneidmesser abgewandten Seite der genannten Führungsebene angeordnet ist.

Auf diese Weise wird berücksichtigt, daß sich der untere Totpunkt des auf- und abbewegten Schneidmessers durch ein Verschwenken der Führungsstangen verstellt, was dazu führt, daß das Schneidmesser in seinem unteren Totpunkt beispielsweise einen unerwünschten Abstand zur Schneidgutauflagefläche aufweist. Durch die vorstehend erwähnte Anordnung und den Abstand des Schneidmessers von der Führungsebene wird dieser unerwünschte Effekt in beiden Schwenkrichtungen weitgehend kompensiert, weshalb in diesem Fall die Schneidgutauflagefläche eben ausgeführt werden kann und trotzdem niemals ein störender Spalt zwischen der Schneidgutauflagefläche und dem Schneidmesser in seinem unteren Totpunkt auftritt.

Mit der erfindungsgemäßen Vorrichtung ist gewährleistet, daß trotz ein Ausweichen bzw. ein Verlaufen des Schneidmessers 1 bewirkender Kräfte immer saubere, exakt in der gewünschten Schnittebene verlaufende Schnitte erzielbar sind.

### Bezugszeichenliste

- 1: Schneidmesser
- 2: Anschliff
- 3: Führungshülse
- 4: Führungsstange
- 5: Schneidgutauflagefläche
- 6: Lebensmittelprodukt
- 7: Rahmen
- 8: Förderband
- 9: Betätigungshebel
- 10: Winkelhebel
- 11: Kolben
- 12: Zylinder-Kolbeneinheit
- 13: Kolben
- 14: ortsfestes Teil

- A: Schwenkachse
- B: Drehachse
- C: Förderrichtung

## Patentansprüche

1. Schneidvorrichtung für Lebensmittelprodukte (6), insbesondere für Käse, mit einem entlang einer in einem Rahmen (7) gehaltenen Führung (4) beweglichen Schneidmesser (1) und Vorschubmitteln (8) zur Erzeugung einer im wesentlichen senkrecht zur Schneidebene gerichteten Relativbewegung zwischen dem Rahmen (7) und einer Schneidgutauflagefläche (5), wobei das Schneidmesser (1) derart mit der Führung (4) gekoppelt ist, daß ein Ausweichen des Schneidmessers (1) infolge unterschiedlicher, senkrecht zur Schneidebene wirkender Kraftkomponenten möglich ist,
**dadurch gekennzeichnet ,**
**daß** die fest mit dem Schneidmesser (1) verbundene Führung (4) im Rahmen (7) um eine parallel zur Schneidebene und parallel zur Schneidgutauflagefläche (5) verlaufende Achse (A) schwenkbar gelagert ist.

2. Schneidvorrichtung nach Anspruch 1,
**dadurch gekennzeichnet,**
**daß** die Schneidebene bei einem Schwenkwinkel α von 0° senkrecht zur Schneidgutauflagefläche (5) verläuft.

3. Schneidvorrichtung nach einem der vorhergehenden Ansprüche,
**dadurch gekennzeichnet,**
**daß** der Schwenkwinkel α im Bereich von ± 3° einstellbar ist, und/oder daß der Schwenkwinkel α stufenlos verstellbar ist.

4. Schneidvorrichtung nach einem der vorhergehenden Ansprüche,
**dadurch gekennzeichnet,**
**daß** das Schneidmesser 1 zwischen zwei parallelen, sich entlang der Schneidebene erstreckenden Führungsstangen (4) geführt ist.

5. Schneidvorrichtung nach Anspruch 4,
**dadurch gekennzeichnet,**
**daß** das Schneidmesser parallel beabstandet zu der durch die Achsen der Führungsstangen definierten Führungsebene angeordnet und zur Erzeugung der Schneidbewegung von einer Kurbelstange beaufschlagt ist, welche von einer Kurbel antreibbar ist, die auf der dem Schneidmesser abgewandten Seite der genannten Führungsebene angeordnet ist.

6. Schneidvorrichtung nach einem der Ansprüche 4 oder 5,
**dadurch gekennzeichnet,**
**daß** die Führungsstangen (4) oberhalb bzw. unterhalb der Schneidgutauflagefläche (5), insbesondere an deren oberen bzw. unteren Enden schwenkbar am Rahmen (7) gelagert sind.

7. Schneidvorrichtung nach einem der Ansprüche 4 bis 6,
**dadurch gekennzeichnet,**
**daß** die Führungsstangen (4) unterhalb bzw. oberhalb der Schneidgutauflagefläche (5), insbesondere an deren unteren bzw. oberen Enden von einem Betätigungselement (9) beaufschlagt sind.

8. Schneidvorrichtung nach einem der vorhergehenden Ansprüche,
**dadurch gekennzeichnet,**
**daß** die Schwenkposition der Führung (4) ansteuernde Mittel zur Detektion der Vorschubposition des zu schneidenden Lebensmittelproduktes (6) bzw. zur Bestimmung der in Vorschubrichtung (C) verlaufenden Längserstreckung der vor und hinter der Schneidebene liegenden Teilbereiche des zu schneidenden Lebensmittelproduktes (6) vorgesehen sind, und/oder daß die Schwenkposition der Führung (4) ansteuernde Mittel zur Bestimmung der auf das Schneidmesser (1) wirkenden, insbesondere der senkrecht zur Schneidebene gerichteten Kräfte vorgesehen sind.

9. Verfahren zum Betrieb einer Vorrichtung nach einem der vorhergehenden Ansprüche,
**dadurch gekennzeichnet,**
**daß** der Schwenkwinkel α vor der Ausführung eines Schnitts in Abhängig von den zu erwartenden, während des nachfolgenden Schnitts auf das Schneidmesser (1) wirkenden Kräfte eingestellt wird, wobei insbesondere die Einstellung vor der Ausführung eines jeden Schnitts vorgenommen wird.

10. Verfahren zum Betrieb einer Vorrichtung nach einem der Ansprüche 1 bis 9,
**dadurch gekennzeichnet,**
**daß** der Schwenkwinkel α während der Ausführung eines Schnitts in Abhängigkeit von den während des Schnitts auf das Schneidmesser (1) wirkenden Kräften eingestellt wird.

## Claims

1. A cutting apparatus for food products (6), in particular for cheese, having a cutting knife (1), which moves along a guide (4) held in a frame (7), and feed means (8) for the generation of a relative movement directed substantially perpendicular to the cutting plane between the frame (7) and a cut material support surface (5), wherein the cutting knife (1) is coupled to the guide (4) such that an evasion of the cutting knife (1) is possible as a result of different force components acting perpendicular to the cutting plane, **characterised in that** the guide (4) fixedly connected to the cutting knife (1) in the frame (7) is pivotally mounted about an axis (A) extending parallel to the cutting plane and parallel to the cut material support surface (5).

2. A cutting apparatus in accordance with claim 1, **characterised in that** the cutting plane extends perpendicular to the cut material contact surface (5) at a pivot angle α of 0°.

3. A cutting apparatus in accordance with any one of the preceding claims, **characterised in that** the pivot angle α can be set in the range from ±3° and/or **in that** the pivot angle α can be steplessly adjusted.

4. A cutting apparatus in accordance with any one of the preceding claims, **characterised in that** the cutting knife 1 is guided between two parallel guide rods (4) extending along the cutting plane.

5. A cutting apparatus in accordance with claim 4, **characterised in that** the cutting knife is arranged spaced from and parallel to the guide plane defined by the axes of the guide rods and is acted on by a crank rod in order to produce the cutting movement, said crank rod being driven by a crank which is arranged on the side of said guide plane remote from the cutting knife.

6. A cutting apparatus in accordance with any one of claims 4 or 5, **characterised in that** the guide rods (4) are pivotally mounted at the frame (7) above or beneath the cut material support surface (5), in particular at its upper or lower ends respectively.

7. A cutting apparatus in accordance with any one of claims 4 to 6, **characterised in that** the guide rods (4) are acted upon by an actuating element (9) beneath or above the cut material support surface (5), in particular at its lower or upper ends respectively.

8. A cutting apparatus in accordance with any one of the preceding claims, **characterised in that** means which control the pivot position of the guide (4) are provided for the detection of the feed position of the food product (6) to be cut or for the determination of the longitudinal extent extending in the feed direction (C) of the part regions of the food products (6) to be cut which are disposed in front of and behind the cutting plane and/or **in that** means which control the pivot position of the guide (4) are provided for the determination of the forces, in particular the forces directed perpendicular to the cutting plane, acting on the cutting knife (1).

9. A method for the operation of an apparatus in accordance with any one of the preceding claims, **characterised in that** the pivot angle α is set before the carrying out of a cut in dependence on the forces which are expected and which act on the cutting knife during the subsequent cut, with in particular the setting being carried out before the execution of each cut.

10. A method for the operation of an apparatus in accordance with any of claims 1 to 9, **characterised in that** the pivot angle α is set during the carrying out of a cut in dependence on the forces acting on the cutting knife (1) during the cut.

## Revendications

1. Dispositif de coupe destiné à des produits alimentaires (6), notamment des fromages, et comportant une lame de coupe (1) mobile le long d'un élément de guidage (4) maintenu dans un bâti (7), et des moyens d'avancement (8) prévus pour produire un mouvement relatif, sensiblement perpendiculaire au plan de coupe, entre le bâti (7) et une surface d'appui (5) pour le produit à découper, dans lequel la lame de coupe (1) est associée de telle manière à l'élément de guidage (4) qu'un écartement de la lame de coupe (1) soit possible, à la suite de composantes de force différentes, agissant perpendiculairement au plan de coupe,
**caractérisé en ce que** l'élément de guidage (4), qui est solidement relié à la lame de coupe (1), est monté dans le bâti (7) de manière à pouvoir pivoter autour d'un axe (A) qui s'étend parallèlement au plan de coupe et parallèlement à la surface d'appui (5) pour le produit à découper.

2. Dispositif de coupe selon la revendication 1,
**caractérisé en ce que** le plan de coupe s'étend, pour un angle de pivotement α de 0°, perpendiculairement à la surface d'appui (5) pour le produit à découper.

3. Dispositif de coupe selon l'une des revendications précédentes,
**caractérisé en ce que** l'angle de pivotement α est réglable dans des limites de ± 3°, et/ou **en ce que** l'angle de pivotement α peut être réglé en continu.

4. Dispositif de coupe selon l'une des revendications précédentes,
**caractérisé en ce que** la lame de coupe (1) est guidée entre deux tiges de guidage (4) parallèles, qui s'étendent le long du plan de coupe.

5. Dispositif de coupe selon la revendication 4,
**caractérisé en ce que** la lame de coupe est disposée de manière parallèle et distante du plan de guidage défini par les axes des tiges de guidage et **en ce que**, pour exécuter le mouvement de coupe, elle est commandée par une bielle, qui peut être actionnée par une manivelle placée sur le côté dudit plan de guidage, dirigé à l'opposé par rapport à la lame de coupe.

6. Dispositif de coupe selon l'une des revendications 4 ou 5,
**caractérisé en ce que** les tiges de guidage (4) sont montées contre le bâti (7) au-dessus ou bien au-dessous de la surface d'appui (5) pour le produit à découper, et notamment par leurs extrémités supérieures ou bien inférieures et ce, de manière à pouvoir pivoter.

7. Dispositif de coupe selon l'une des revendications 4 à 6,
**caractérisé en ce que** les tiges de guidage (4) sont commandées par un élément d'actionnement (9), au-dessous ou bien au-dessus de la surface d'appui (5) pour le produit à découper, et notamment par leurs extrémités inférieures ou bien supérieures.

8. Dispositif de coupe selon l'une des revendications précédentes,
**caractérisé en ce qu'**il est prévu des moyens, commandant la position de pivotement de l'élément de guidage (4), pour la détection de la position d'avancement du produit alimentaire (6) à découper ou bien pour la détermination de l'étendue longitudinale, dans le sens de l'avancement (C), des zones partielles situées avant et après le plan de coupe du produit alimentaire (6) à découper, et/ou **en ce qu'**il est prévu des moyens, commandant la position de pivotement de l'élément de guidage (4), pour la détermination des forces agissant sur la lame de coupe (1), notamment des forces dirigées perpendiculairement au plan de coupe.

9. Procédé de commande d'un dispositif selon l'une des revendications précédentes,
**caractérisé en ce que** l'angle de pivotement α est réglé, avant l'exécution d'une coupe, en fonction des forces qui sont susceptibles d'agir sur la lame de coupe (1) pendant la coupe qui va suivre, le réglage étant notamment effectué avant l'exécution de chaque coupe.

10. Procédé de commande d'un dispositif selon l'une des revendications 1 à 9,
**caractérisé en ce que** l'angle de pivotement α est réglé, pendant l'exécution d'une coupe, en fonction des forces qui agissent sur la lame de coupe (1) pendant la coupe.
